# EUROPÄISCHE PATENTSCHRIFT

(11) **EP 0 285 942 B1**
(45) Veröffentlichungstag und Bekanntmachung des Hinweises auf die Patenterteilung: **08.05.1991**
(21) Anmeldenummer: 88104921.7
(22) Anmeldetag: 26.03.1988
(51) Int. Cl.: D21G 1/00

(54) **Vorrichtung zur Führung der Walzen eines im wesentlichen vertikalen Kalanders**
Device for guiding the rolls of an essentially vertical calender
Dispositif de guidage des rouleaux d'une calandre pratiquement verticale

(30) Priorität: 03.04.1987 DE 3711334
(43) Veröffentlichungstag der Anmeldung: 12.10.1988
(73) Patentinhaber: SULZER-ESCHER WYSS GMBH, D-88183 Ravensburg (DE)
(72) Erfinder: Dahl, Hans, Dr., D-7980 Ravensburg (DE); Schneid, Josef, D-7981 Vogt (DE)

(56) Entgegenhaltungen:
- EP-A- 0 280 038
- DE-A- 2 452 977
- DE-B- 1 267 532
- GB-A- 818 429
- GB-A- 1 031 662

## Beschreibung

Die Erfindung betrifft eine Vorrichtung zur Führung von Walzen eines im wesentlichen vertikalen Kalanders, wobei zur Kompensation überhängender Lasten an jedem Walzenende einer Walze ein die Walzenlagerung enthaltender beweglicher hebelartiger Teil vorgesehen ist, welcher im wesentlichen vertikal schwenkbar ist, wobei die Schwenkachse parallel zur Achse der Walze verläuft, und auf welchen ein Kraftelement einwirkt, welches in der Lage ist, die zum Kompensieren der überhängenden Lasten nötige Kraft aufzubringen und gegebenenfalls diese Kraft nicht mehr wirken zu lassen, damit die Walze abgesenkt werden kann, wobei jedem Walzenende ein am Gerüst des Kalanders vertikal verstellbares im wesentlichen vertikal geführtes, in der eingestellten Lage mittels einer verstellbaren Positioniervorrichtung fixierbares Basisteil zugeordnet ist, in dem der bewegliche Teil, auf dem sich die Lagerung des Walzenendes befindet, seine schwenkbare Lagerstelle hat, wobei die relative Beweglichkeit zwischen dem Basisteil und dem beweglichen Teil so eingeschränkt ist, daß dadurch die Bewegung der Walze nach unten begrenzt werden kann.

Eine derartige Vorrichtung wird in der nicht vorveröffentlichen europäischen Patentanmeldung 0 280 038 beschrieben.(Stand der Technik gemäß Art. 54.3 EPJ)

Bei bekannten Vorrichtungen dieser Art, z.B. aus dem Lieferprogramm der Anmelderin, ist das Kraftelement jeweils auf dem Basisteil abgestützt, welches am Gerüst des Kalanders verschiebbar ist. Bei einer Änderung des Durchmessers einer oder mehrerer Walzen z.B. durch Nachschleifen, wird die Nachstellung mit Verstellschrauben durch Ändern der Position des Basisteils vorgenommen. Das ist zumeist umständlich und langwierig.

Mit der Vorrichtung gemäß der genannten EP 0 280 038 ist eine motorisch betriebene recht aufwendige Lösung gewählt worden, sowohl was Herstellung und Montage als auch Bedienung anlangt. Wie etwa in der Anmeldeschrift in Anpruch 6 und Fig 7 erklärt bzw. erläutert, ist die Hängespindel vielfach unterteilt und mit gegenläufigen Gewinden teils innen teils außen versehen, um so die Basisteile wunschgemäß fixieren und positionieren zu können.

Die Erfindung hat die Schaffung einer Vorrichtung zum Ziel, bei welcher die Nachstellung der Lage mit wenigen Teilen und mit einfachen überschaubaren Mitteln geschieht, so daß ohne nennenswerte Nachteile Einsparungen möglich sind. Ferner soll die Verstellung leicht durchzuführen und im Bedarfsfall motorisch möglich sein.

Diese Aufgabe wird erfindungsgemäß durch die Merkmale des Anspruchs 1 gelöst.

Zwischen jedem Basisteil und dem beweglichen Teil kann ein verstellbarer Anschlag angeordnet sein, gegen welchen sich der bewegliche Teil bei nach unten geöffnetem Kalander abstützt, wenn die Walze abgesenkt wird.

Dadurch wird die Vorrichtung zur Kompensation überhängender Lasten gleichzeitig zur raschen Öffnung des Kalanders geeignet, wobei sich die beweglichen Teile mit den Walzen auseinander bewegen.

Zur Vermeidung einer ungewollten Verstellung des Einstellringes bei einer Drehung der wahlweise motorisch drehbaren Gewindespindel ist das Kraftelement in umgekehrtem Sinn zur Bildung der Entlastungskraft betätigbar. Dadurch wird bei sich berührenden Walzen das Basisteil vom Einstellring abgehoben, so daß sich dieser mit der Gewindespindel drehen kann und nicht verstellt wird.

Das Kraftelement kann zum Aufbringen einer das Gewicht der Walze übersteigenden Kraft dimensioniert sein, wobei zwischen dem Basisteil und dem beweglichen Teil ein verstellbarer Anschlag angeordnet ist, durch welchen die Bewegung des beweglichen Teiles bei einem Abheben der Walze nach oben begrenzt ist. Dadurch wird die Möglichkeit gewonnen, den Kalander durch eine Bewegung der Walzen nach oben zu öffnen.

Der bewegliche Teil kann die Form eines einarmigen Hebels haben, wobei das Kraftelement zwischen der Drehachse und der Walzenlagerung angreift. Dadurch wird eine Ausführungsform erhalten, welche wenig Raum beansprucht und bei der Anordnung am Gerüst des Kalanders keine Probleme bietet.

Der bewegliche Teil kann jedoch auch die Form eines zweiarmigen Hebels haben, wobei das Kraftelement am von der Walzenlagerung abgewandten Arm des Hebels angreift. Diese Anordnung hat den Vorteil, daß sie geringere Kräfte des Kraftelementes erfordern kann.

Vorzugsweise kann das Kraftelement eine Zylinder-Kolbenvorrichtung sein, die mit hydraulischem oder gasförmigem Medium geeigneter Drücke beaufschlagbar ist.

Die Erfindung wird anhand einer in der Zeichnung schematisch dargestellten Ausführungsform erläutert.

### Es zeigen:

Fig. 1 einen Kalander mit der erfindungsgemäßen Vorrichtung in geschlossenem Zustand,
Fig. 2 den Kalander aus Fig. 1 in geöffnetem Zustand,
Fig. 3 eine erste Ausführungsform der Erfindung, bei welcher der bewegliche Teil die Form eines einarmigen Hebels hat,
Fig. 4 eine andere Ausführungsform dieser Art und
Fig. 5 eine Ausführungsform, bei welcher der bewegliche Teil die Form eines zweiarmigen Hebels hat.

In der Zeichnung sind jeweils einander entsprechende Teile mit gleichenBezugszeichen bezeichnet.

Der in den Figuren 1 und 2 der Zeichnung dargestellte Kalander hat ein Gerüst 1, auf welchem eine vertikale Gleitführung 2 ausgebildet ist. Entlang der Gleitführung 2 sind zwei Anpresszylinder angeordnet, ein unterer 3 mit einem Kolben 4 und ein oberer Anpresszylinder 5 mit einem Kolben 6. Der untere Anpresszylinder 3 ist freistehend dargestellt, während der obere Anpresszylinder 5 an der Gleitführung fixiert ist. An der Gleitführung 2 sind Basisteile 7 angeordnet, in welchen auf Zapfen 8 hebelartige bewegliche Teile 10 gelagert sind, die an ihren Enden jeweils eine Lagerung 11 einer Walze 12 bzw. 13 tragen. Die an den Enden befindlichen Walzen 12 sind vorzugsweise Durchbiegungsausgleïchwalzen, während die Zwischenwalzen 13 in bekannter Weise nach Bedarf harte oder weiche Walzen sind, welche periodisch nachgeschliffen werden müssen.

Die Bewegung des beweglichen Teiles 10 ist nach unten durch einen verstellbaren Anschlag 14 begrenzt, nach oben durch einen ebenfalls verstellbaren Anschlag 14′. Der bewegliche Teil 10 steht unter dem Einfluß eines Kraftelementes 15, in diesem Falle einer Zylinder-Kolbenvorrichtung, die durch Zuleitungen 16, 17 mit einer Quelle von hydraulischem Druckmittel oder mit Druckgas geeigneten Druckes verbunden werden kann. Außerdem ist noch eine vertikale Gewindespindel 18 mit motorischem Antrieb 20 vorgesehen, auf welcher Einstellringe 21 aufgeschraubt sind, wobei jeder Ring einem Basisteil 7 zugeordnet ist. Die Einstellringe 21 bilden vertikal verstellbare Anschlagteile, auf welchen der entsprechende Basisteil jeweils im Betrieb aufliegt.

In den Figuren 3, 4 und 5 sind verschiedene Ausführungsformen der Basisteile 7 mit den beweglichen Teilen 10 dargestellt.

Die Figur 3 entspricht einer Vergrößerung der Ausführungsform nach den Figuren 1 und 2. Die Figur 4 zeigt eine Ausführungsform, bei welcher das Basisteil 7 vollständig vor dem Gerüst 1 liegt.

Bei beiden diesen Ausführungen nach Figur 3 und 4 befindet sich das Kraftelement 15 zwischen der durch den Zapfen 8 gegebenen Schwenkachse des beweglichen Teiles 10 und der Walzenlagerung 11 bzw. der Walzenachse A.

Nach der Figur 5 hingegen hat der bewegliche Teil 10 die Form eines zweiarmigen Hebels, mit in seinem mittleren Bereich angeordneten Zapfen 8, wobei das Kraftelement 15 am von der Walzenlagerung 11 abgewandten Arm des Hebels angreift.

Im Betrieb, bei geschlossenem Kalander nach Figur 1, befinden sich die Walzen in der stellung, in welcher sie gegeneinander drücken und eine nicht dargestellte Materialbahn walzen. Die Einstellringe 21 sind auf der Gewindespindel 18 so eingestellt, daß die von ihnen gestützten Basisteile 7 in einer Lage sind, in welcher die beweglichen Teile 10 im wesentlichen horizontal verlaufen. Dabei entwickeln die Kraftelemente 15 eine nach oben gerichtete Kraft, welche die überhängenden Lasten, d.h. das Gewicht der Lagerungen 11 und eventueller an ihnen befestigter Teile ausgleicht. Dadurch werden die Walzen von Biegeeinflüssen dieser Lasten im wesentlichen freigehalten.

Wenn der Kalander geöffnet werden soll, werden der Anpresszylinder 3 und die

Kraftelemente 15 kraftlos gemacht, wobei der Kolben 4 gesenkt wird und die beweglichen Teile 10 gegen ihre Anschläge 14 fallen. Dabei sind diese Anschläge so gestaffelt, daß die beweglichen Teile 10 auseinander bewegt werden. Diese Stellung ist in der Figur 2 dargestellt.

Es ist aber auch eine Öffnung des Kalanders nach oben möglich, die nicht dargestellt ist. In diesem Fall sind die Kraftelemente 15 zum Aufbringen einer das Gewicht der jeweiligen Walze übersteigenden Kraft dimensioniert. Es wird der obere Anpresszylinder 5 drucklos gemacht, wobei der Kolben 6 eingezogen wird. Gleichzeitig werden die Kraftelemente 15 durch die Zuführleitung 17 einem höheren Druck ausgesetzt, als welcher zur Kompensation der überhängenden Lasten erforderlich ist, so daß sie gegen die oberen Anschläge 14′stoßen. Es erfolgt wieder eine gestaffelte Öffnung der einzelnen beweglichen Teile 10 und damit der Walzen 12, 13, die in der Figur 2 dargestellt ist.

Bei einer Ersteinstellung oder wenn nach einem Nachschleifen der Walzen die Basisteile 7 nachgestellt werden sollen, können im Prinzip die Einstellringe 21 von Hand auf die richtige Höhe gebracht werden.

Vorzugsweise kann jedoch die Gewindespindel 18 motorisch angetrieben weden, wobei die Einstellringe 21, auf welchen die Basisteile 7 aufliegen, durch Reibung oder durch eine äußere Vorrichtung festgehalten werden und sich mit der Gewindespindel 18 nicht drehen können. Sie werden daher entlang der Gewindespindel entweder abwärts oder aufwärts bewegt.

Wenn ein Einstellring nicht verstellt werden soll oder nicht mehr, da er seine gewünschte Stellung erreicht hat, wird die Kraftwirkung seines Kraftelementes 15 umgekehrt, d.h., daß das Druckmittel in der Figur 1 durch die Leitung 16 anstatt durch die Leitung 17 zugeführt wird. Dadurch wird das betreffende Basisteil 7 geringfügig vom Einstellring 21 abgehoben. Dabei wird der Einstellring 21 entlastet, dreht sich frei mit der Gewindespindel 18, und die axiale Bewegung unterbleibt. Die Vorrichtung kann aber auch so gestaltet und eingestellt sein, daß sich bei einer Anhebung der aufeinander abgestützten Walzen 12, 13, z.B. durch den Kolben 4, das bewegliche Teil 10 an dem oberen Anschlag 14′ abstützt und das Basisteil nach oben bewegt. Auch dabei wird der Einstellring 21 entlastet.

Es versteht sich, daß die dargestellten Ausführungen nur Beispiele sind und in verschiedener Weise abgeändert werden können.

So kann z.B. die Gleitführung 2 der Basisteile 7 durch Parallellenker oder eine ähnliche Hebelanordnung ersetzt werden.

Die Fixierung der Basisteile kann durch Seilzüge oder Ketten erfolgen, die über Rollen oder Ritzel verstellt werden können. Auch ist ein entlang einer vertikalen Zahnstange oder Kette bewegliches Getriebe denkbar.

Die Anschläge 14, 14′, können durch hydraulische Anschläge ersetzt und mit dem Kraftelement kombiniert sein, wie in der deutschen Patentanmeldung 36 40 161 beschrieben. Dabei kann die Öffnungsgeschwindigkeit der einzelnen Walzen bezüglich der Größe wie auch des Verlaufes z.B. durch Drosseln steuerbar sein, so daß z.B. hartes Anschlagen vermieden wird.

Auch braucht das Kraftelement 15 nicht eine Zylinder-Kolbenvorrichtung zu sein, sondern z.B. eine Druckkammer aus elastischem Material nach der Art eines Balges. Auch magnetische oder mechanische Elemente z.B. Federn sind denkbar.

## Patentansprüche

1. Vorrichtung zur Führung der Walzen (12, 13) eines im wesentlichen vertikalen Kalanders, wobei zur Kompensation überhängender Lasten an jedem Walzenende einer Walze (12, 13), ein die Walzenlagerung (11) enthaltender beweglicher hebelartiger Teil (10) vorgesehen ist, welcher im wesentlichen vertikal schwenkbar ist, wobei die Schwenkachse parallel zur Achse (A) der Walze verläuft, und auf welchen ein Kraftelement (15) einwirkt, welches in der Lage ist, die zum Kompensieren der überhängenden Lasten nötige Kraft aufzubringen und gegebenenfalls diese Kraft nicht mehr wirken zu lassen, damit die Walze (12, 13) abgesenkt werden kann, wobei jedem Walzenende ein am Gerüst (1) des Kalanders vertikal verstellbares im wesentlichen vertikal in einer Gleitführung (2) gefürtes, in der eingestellen Lage mittels einer verstellbaren Positioniervorrichtung (18, 21) fixierbares Basisteil (7) zugeordnet ist, in welchem der bewegliche Teil (10), auf dem sich die Lagerung (11) des Walzenendes befindet, seine schwenkbare Lagerstelle (8) hat, wobei die relative Beweglichkeit zwischen dem Basisteil (7) und dem beweglichen Teil (10) so eingeschränkt ist, daß dadurch die Bewegung der Walze (12, 13) nach unten begrenzt werden kann und/oder daß die Bewegung der Walze (12, 13) nach oben und/oder die mit dem Kraftelement (15) erzeugte Kraft, die mindestens die bei geschlossenem Kalander auf einen Einstellring (21) wirkenden Gewichtskräfte aufnehmen kann, zur Mitnahme des Basisteiles (7) führen kann, dessen Fixierung mittels eines an einer vertikalen Gewindespindel (18) aufgeschraubten Einstellringes (21) erfolgt, auf welchem es aufliegt, wodurch das Basisteil (7) zur Vermeidung einer ungewollten Verstellung des Einstellrings (21) bei einer Drehung der Gewindespindel (18) vom Einstellring (21) abgehoben werden kann.

2. Vorrichtung nach Patentanspruch 1, dadurch gekennzeichnet, daß die relative Beweglichkeit durch einen oder zwei verstellbare Anschläge (14, 14′) am Basisteil (7) eingeschränkt wird.

3. Vorrichtung nach Patentanspruch 2, dadurch gekennzeichnet, daß das Kraftelement (15) zum Aufbringen einer das Gewicht der Walze (12, 13) übersteigenden Kraft dimensioniert ist, und daß der zwischen dem Basisteil (7) und dem beweglichen Teil (10) angeordnete verstellbare Anschlag (14′) die Bewegung des beweglichen Teiles (10) bei einem Abheben der Walze (12, 13) nach oben begrenzt.

4. Vorrichtung nach Patentanspruch 1, dadurch gekennzeichnet, daß die Gewindespindel (18) motorisch (20) drehbar ist.

5. Vorrichtung nach Patentanspruch 1, dadurch gekennzeichnet, daß der bewegliche Teil (10) die Form eines einarmigen Hebels hat, wobei das Kraftelement (15) zwischen der Drehachse (8) und der Walzenlagerung (11) angreift (Fig. 3, 4).

6. Vorrichtung nach Patentanspruch 1, dadurch gekennzeichnet, daß der bewegliche Teil (10) die Form eines zweiarmigen Hebels hat, wobei das Kraftelement (15) am von der Walzenlagerung (11) abgewandten Arm des Hebels angreift (Fig. 5).

7. Vorrichtung nach einem der vorangehenden Patentansprüche, dadurch gekennzeichnet, daß das Kraftelement (15) eine Zylinder-Kolbenvorrichtung ist, die mit hydraulischem oder gasförmigem Medium geeigneter Drücke beaufschlagbar ist.

8. Vorrichtung nach Patentanspruch 1, dadurch gekennzeichnet, daß das Kraftelement (15) eine beidseitig druckbeaufschlagbare Zylinder-Kolbenvorrichtung ist, dessen Kraftrichtung zur Aufnahme der bei geschlossenem Kalander auf den Einstellring (21) wirkenden Gewichtskräfte umgekehrt im Vergleich zur Kompensation der überhängenden Lasten ist.

## Claims

1. Device for guiding the rollers (12, 13) of a substantially vertical calender, including a movable, lever-like part (10) to compensate for projecting loads, a part (10) being located at each end of a roller (12, 13) and containing the bearing (11) therefor, which part is pivotable substantially vertically about a pivot axis running parallel to the axis (A) of the roller, and on which part a force element (15) acts which is capable of applying the force necessary for compensating for the projecting loads and if necessary of not permitting this force to act any longer, so that the roller (12, 13) can be lowered, wherein each roller end is allocated a base part (7) which is vertically adjustable on the stand (1) of the calender and guided substantially vertically in a slideway (2) and which can be fixed in the set position by means of an adjustable positioning device (18, 21), in which base part the movable part (10), on which the bearing (11) for the end of the roller is located, has its pivotable bearing point (8), whereby the relative mobility between the base part (7) and the movable part (10) is restricted so that the movement of the roller (12, 13) downwards can be limited thereby and/or that the movement of the roller (12, 13) upwards and/or the force generated with the force element (15), which can absorb at least the weight forces acting on one setting ring (21) when the calender is closed, can lead to the driving of the base part (7), the fixing of which takes place by means of a setting ring (21), on which it rests, screwed onto a vertical threaded spindle (18), whereby the base part (7) in order to avoid unwanted shifting of the setting ring (21) upon a rotation of the threaded spindle (18) can be lifted off the setting ring (21).

2. Device according to Claim 1, characterised in that the relative mobility is restricted by one or two adjustable stops (14, 14′) on the base part (7).

3. Device according to Claim 2, characterised in that the force element (15) has such dimensions that it applies a force exceeding the weight of the roller (12, 13), and that the adjustable stop (14′) arranged between the base part (7) and the movable part (10) limits the upward movement of the movable part (10) upon lifting off the roller (12, 13).

4. Device according to Claim 1, characterised in that the threaded spindle (18) can be driven by a motor (20).

5. Device according to Claim 1, characterised in that the movable part (10) has the form of a one-armed lever, with the force element (15) acting between the axis of rotation (8) and the bearing (11) for the roller (Fig. 3, 4).

6. Device according to Claim 1, characterised in that the movable part (10) has the form of a two-armed lever, with the force element (15) acting on the arm of the lever remote from the bearing for the roller (11) (Fig. 5).

7. Device according to one of the preceding Claims, characterised in that the force element (15) is a cylinder/piston device which can be acted upon by hydraulic or gaseous medium of a suitable pressure.

8. Device according to Claim 1, characterised in that the force element (15) is a cylinder/piston device which can be acted upon by pressure on both sides, the direction of force of which for absorbing the weight forces acting on the setting ring (21) when the calender is closed is opposite to the compensation of the projecting loads.

## Revendications

1. Dispositif de guidage des rouleaux (12, 13) d'une calandre pratiquement verticale, dans lequel, pour la compensation des charges en porte-à-faux, il est prévu, sur chaque extrémité d'un rouleau (12, 13), une pièce mobile (10) du genre d'un levier contenant le palier (11) du rouleau, pouvant pivoter pratiquement verticalement, l'axe de pivotement s'étendant parallèlement à l'axe (A) du rouleau, et sur laquelle agit un élément de force (15) qui est à même d'exercer la force nécessaire pour compenser les charges en porte-à-faux et, le cas échéant, pour ne plus laisser agir ces forces, afin que les rouleaux (12, 13) puissent être descendus, tandis qu'à chaque extrémité de rouleau est associée une pièce de base (7) guidée sur le bâti (1) de la calandre, en étant réglable verticalement de façon pratiquement verticale, dans une glissière de guidage (2) et en pouvant être fixée dans la position de réglage au moyen d'un dispositif réglable de positionnement (18, 21), dans laquelle la pièce mobile (10) sur laquelle se trouve le palier (11) de l'extrémité du rouleau a son point de pivotement (8), tandis que la mobilité relative entre la pièce de base (7) et la pièce mobile (10) est limitée de telle manière que le mouvement des rouleaux (12, 13) puisse de ce fait être limité vers le bas et/ou que le mouvement des rouleaux (12, 13) vers le haut et/ou la force produite par l'élément de force (15), laquelle est tout au moins capable de contenir la force de pesanteur s'exerçant, quand la calandre est fermée, sur la bague de réglage (21) correspondante, puisse donner lieu à l'entraînement de la pièce de base (7) dont la fixation a lieu au moyen d'une bague de réglage (21), vissée sur une tige filetée (18) verticale, sur laquelle repose la pièce de base, disposition au moyen de laquelle la pièce de base (7) peut être soulevée de la bague de réglage (21) pour éviter une modification non voulue du réglage de la baguai de réglage (21) lors d'une rotation de la tige filetée (18).

2. Dispositif selon la revendication 1, caractérisé en ce que la mobilité relative est limitée sur la pièce de base (7) par une ou deux butées réglables (14, 14′).

3. Dispositif selon la revendication 2, caractérisé en ce que l'élément de force (15) est dimensionné pour exercer une force supérieure au poids des rouleaux (12, 13), et en ce que la butée réglable (14′), disposée entre la pièce de base (7) et la pièce mobile (10), limite le mouvement de la pièce mobile (10) vers le haut lors d'un retrait des rouleaux (12, 13).

4. Dispositif selon la revendication 1, caractérisé en ce que la vis filetée (18) peut être entraînée en rotation par un moteur (20).

5. Dispositif selon la revendication 1, caractérisé en ce que la pièce mobile (10) est sous la forme d'un levier à bras unique, tandis que l'élément de force (15) agit entre l'axe de rotation (8) et le palier de rouleau (11) (Figures 3 et 4).

6. Dispositif selon la revendication 1, caractérisé en ce que la pièce mobile (10) est sous la forme d'un levier à deux bras, tandis que l'élément de force (15) agit sur le bras du levier situé à l'opposé du palier (11) du rouleau (Figure 5).

7. Dispositif selon une des revendications précédentes, caractérisé en ce que l'élément de force (15) est un dispositif à cylindre et piston pouvant être soumis à l'action d'un fluide hydraulique ou gazeux de pression appropriée.

8. Dispositif selon la revendication 1, caractérisé en ce que l'élément de force (15) est un dispositif à cylindre et piston à double effet, dont la force s'exerce, pour contenir la force de pesanteur agissant sur la bague de réglage (21) quand la calandre est fermée, dans un sens inverse de celui où elle agit pour compenser les charges en porte-à-faux.
